# EUROPÄISCHE PATENTANMELDUNG

(11) **EP 0 991 151 A2**
(43) Veröffentlichungstag der Anmeldung: **05.04.2000**
(21) Anmeldenummer: 99402248.1
(22) Anmeldetag: 14.09.1999
(51) Int. Cl.: H01R 35/02, H01R 4/24

(54) **Kontaktelement zur Verbindung einer Flachbandleitung mit Rundleitern und Drehverbinder mit einem derartigen Kontaktelement**

(30) Priorität: 30.09.1998 DE 19844869
(71) Anmelder: ALCATEL, 75008 Paris (FR)
(72) Erfinder: Schröer, Frank, 92637 Weiden (DE)
(74) Vertreter: Döring, Roger, Dipl.-Ing.

(57) **Zusammenfassung**

Vorgeschlagen wird ein Kontaktelement zur Verbindung einer Flachbandleitung (10) mit Rundleitern (5, 7), wobei das Kontaktelement mehrere gegeneinander isolierte, parallele Leiterstreifen (20) aus leitfähigem Material umfaßt, an deren einem Ende ein Rundleiter (5, 7) anbringbar ist und deren anderes Ende eine Fläche (21) aufweist, an der eine Ader der Flachbandleitung (10) stoffschlüssig fixierbar ist, wobei ein Leiterstreifen (20) mindestens ein Paar von Schneiden (29) aufweist, zwischen die ein Rundleiter (5,7) unter Klemmung einschiebbar ist. Ferner ist ein Drehverbinder mit einem derartigen Kontaktelement beschrieben.

## Beschreibung

Die Erfindung bezieht sich auf ein Kontaktelement zur Verbindung einer Flachbandleitung mit Rundleitern, wobei das Kontaktelement mehrere gegeneinander isolierte, parallele Leiterstreifen aus leitfähigem Material umfaßt, an deren einem Ende ein Rundleiter anbringbar ist und deren anderes Ende eine Fläche aufweist, an der eine Ader der Flachbandleitung stoffschlüssig fixierbar ist, sowie einen Drehverbinder mit einem derartigen Kontaktelement.

Häufig besteht das Problem der störungsfreien Strom- bzw. Signalübertragung zwischen Teilen einer Vorrichtung, die gegeneinander in einem begrenzten Winkelbereich drehbar sind. Beispielsweise ist eine dauerhaft zuverlässige Stromzuführung zur Auslösung des Airbags im Lenkrad eines Kraftfahrzeuges von entscheidender Bedeutung. Da Schleifkontakte aufgrund des Verschleißes und schwankender Übergangswiderstände zu diesem Zweck ungeeignet sind, wurden Drehverbinder mit Flachbandleitung entwickelt, die eine sichere Verbindung gewährleisten.

Die Flachbandleitung (im folgenden als FBL bezeichnet) ist im Zwischenraum zweier gegeneinander drehbarer Gehäuseteile des Drehverbinders angeordnet und endseitig an beiden Gehäuseteilen befestigt. Bevorzugt wird eine Flachleiterbandleitung aus einem oder mehreren, voneinander beabstandeten flexiblen Metallstreifen verwendet, die zwischen zwei Kunststoffbändern eingebettet sind. Im einfachsten Fall verläuft die FBL im Zwischenraum spiralförmig nach Art einer Uhrfeder. Bei einer relativen Drehung der Gehäuseteile ändern sich Windungsdurchmesser und -zahl in Abhängigkeit von der Drehrichtung. Alternativ verlaufen die Windungen der FBL entlang der radial inneren und äußeren Wandung des Zwischenraumes mit entgegengesetztem Drehsinn, wobei zwischen beiden Leitungsabschnitten eine Umkehrstelle vorhanden ist. In diesem Fall wird die Leitung bei einer relativen Drehung der Gehäuseteile des Verbinders von der einen Wandung abgewickelt und von der anderen Wandung aufgenommen. Bekannt ist auch, im Zwischenraum Führungskörper oder elastische Elemente anzuordnen sowie die FBL aus elastischem Material herzustellen, um ihre sichere Führung bei einer Drehung der Gehäuseteile zu gewährleisten und Beschädigungen zu vermeiden.

Die äußere Kontaktierung des Drehverbinders erfolgt im allgemeinen durch Rundleiter, also Drähte oder Litzen mit zumindest näherungsweise rundem Querschnitt. Entsprechend ist ein Kontaktelement erforderlich, das die Rundleiter und die Adern der Flachbandleitung elektrisch verbindet. In der DE 41 19 769 A1 ist ein Drehverbinder mit einem derartigen Kontaktelement beschrieben. Es besteht aus mehreren parallelen, gegeneinander isolierten Metallstreifen, die beispielsweise durch Löten oder Schweißen mit den Adern der FBL verbunden sind. Die entgegengesetzten Enden der Leiterstreifen sind als Steckkontakte ausgebildet, auf die sich mit den Rundleitern verbundene Gegenkontakte aufstecken lassen. Von Nachteil ist jedoch, daß dieser Aufbau eine Konfektionierung der Rundleiter mit entsprechenden Gegenkontakten erfordert, was sowohl einen hohen Arbeitsaufwand als auch Werkzeuge zur Herstellung und Anbringung der Gegenkontakte notwendig macht. Zudem wird die Zahl der Verbindungsstellen im Verlauf der Leitung und damit die Gefahr einer mangelhaften Kontaktierung erhöht, insbesondere wenn die Kontakte in einem Kraftfahrzeug beständigen Vibrationen ausgesetzt sind.

Vor diesem Hintergrund hat es sich die Erfindung zur Aufgabe gestellt, ein Kontaktelement für die sichere Verbindung von Rundleitern mit einer Flachbandleitung zu entwickeln, das einfach herstellbar und kontaktierbar ist.

Diese Aufgabe wird erfindungsgemäß dadurch gelöst, daß ein Leiterstreifen mindestens ein Paar von Schneiden aufweist, zwischen die ein Rundleiter unter Klemmung einschiebbar ist.

Ein Grundgedanke der Erfindung besteht darin, die Rundleiter unmittelbar an den Leiterstreifen des Kontaktelementes zu befestigen, die vorzugsweise aus einem Metall bestehen. Schneidklemmen, in welche die Rundleiter eingeschoben werden, ermöglichen eine einfache und rasche Kontaktierung. Bei geeignetem Abstand der Schneiden ist ein dauerhaft sicherer Kontakt des Rundleiters zum Leiterstreifen gewährleistet, wobei die Verwendung eines Werkzeugs zum Einschieben eine vergleichsweise hohe Klemmkraft ermöglicht. Da eine Abisolierung des Rundleiters vor dem Einschieben in eine Schneidklemme nicht erforderlich ist, vereinfacht sich die Kontaktierung erheblich.

Abhängig von der gewünschten Ausrichtung des Kontaktelementes bzw. seiner Leiterstreifen und der davon abgehenden Leiter ist es möglich, die Schneiden in der Streifenebene anzuordnen. Vorzugsweise sind die Schneiden jedoch aus der Streifenebene ausgestellt, also z. B. senkrecht dazu ausgerichtet. Weiterhin lassen sich zwei oder mehrere Paare von Schneiden zur Kontaktierung eines Rundleiters vorsehen, um die dauerhaft sichere Verbindung auch bei Vibrationen und Wechselbelastungen sicherzustellen, wie sie insbesondere in einem Kraftfahrzeug auftreten.

Die Verbindung des Kontaktelements mit der FBL erfolgt stoffschlüssig, wobei ein Leiterstreifen vorzugsweise eine ebene Fläche aufweist, beispielsweise eine Zunge, an der eine Ader der FBL fixiert ist. Insbesondere bietet sich eine Verlötung oder Verschweißung an, etwa durch Punktschweißen oder Ultraschallschweißen. Zweckmäßig entspricht die Breite der Fläche näherungsweise der Aderbreite der FBL oder übersteigt sie geringfügig. Als FBL ist insbesondere eine Flachleiterbandleitung geeignet, die aus bandförmigen Kupferleitern besteht, welche zwischen zwei Kunststoffolien kaschiert oder auf eine Kunststoffolie aufgebracht sind.

In einer bevorzugten Ausgestaltung der Erfindung sind die Leiterstreifen des Kontaktelementes einstückige Stanzteile, um eine preiswerte Fertigung zu ermöglichen. Zweckmäßig sind auch die Schneidklemmen im Stanzprozeß ausgeformt. Gegebenenfalls erfolgt eine Ausstellung einzelner Bereiche des Leiterstreifens, etwa im Bereich der Schneidklemmen, um die gewünschte Anordnung der abgehenden Rundleiter und der FBL zu erreichen.

Um die Leiterstreifen des Kontaktelementes relativ zueinander zu fixieren, sind sie durch eines oder mehrere isolierende Trägerteile verbunden. Vorzugsweise sind die Leiterstreifen in einem gemeinsamen Trägerteil festgelegt. Alternativ zur Verwendung eines vorgefertigten Trägerteils aus einem oder mehreren Bauelementen bietet es sich an, die Leiterstreifen nach dem Ausstanzen mit flüssigem Kunststoff zu umspritzen, der zum Trägerteil aushärtet.

Ferner wird vorgeschlagen, daß die Leiterstreifen vor der Fixierung durch Trägerteile durch zumindest einen Steg verbunden sind. Auf diese Weise vereinfacht sich die Herstellung des Kontaktelementes, da lediglich ein Teil zu handhaben ist, dessen Leiterstreifen durch eines oder mehrere Trägerteile aneinander befestigt werden. Danach wird der Steg, etwa durch Stanzen, entfernt. Dazu ist es erforderlich, daß er von außen zugänglich ist, nachdem die Leiterstreifen in einem Trägerteil fixiert sind. Beispielsweise ist der Steg in einem Bereich der Leiterstreifen angeordnet, der über ein Trägerteil hervorsteht.

Vorzugsweise ist der Steg einstückig mit den Leiterstreifen ausgebildet, so daß sämtliche Leiter des Kontaktelementes gemeinsam, etwa in einem Stanzprozeß herstellbar sind. Die Anordnung des Steges erfolgt zweckmäßig an demjenigen Ende der Leiterstreifen, das zur Befestigung der Adern des Flachbandleiters vorgesehen ist. Damit wird vermieden, daß der Steg die Ausformung der Schneidklemmen sowie gegebenenfalls erforderliche Ausstellungen in diesem Bereich behindert.

Häufig erfordert es die Ausbildung der Schneidklemmen, daß ihre Ausformung aus einem Streifenabschnitt erfolgt, dessen Breite größer als die Breite der übrigen Teile des Leiterstreifens ist. Daher wird vorgeschlagen, die Schneidklemmen benachbarter Leiterstreifen in Längsrichtung der Streifen gegeneinander versetzt anzuordnen. Insbesondere wenn während der Ausformung des Streifens eine Auffaltung des Bereiches der Schneidklemmen aus der Streifenebene erfolgt, ergeben sich abhängig von der Faltung eine Vielzahl unterschiedlicher Möglichkeiten der Anordnung der Schneidklemmen über-, neben- oder hintereinander versetzt. Gegebenenfalls unterscheidet sich dazu die Länge benachbarter Leiterstreifen des Kontaktelementes, der Ort und/oder die Richtung der Faltung. Damit ist eine platzsparende Anordnung der Leiterstreifen auch dann möglich, wenn der zu den Schneidklemmen ausgeformte Abschnitt die Breite des übrigen Streifens erheblich übersteigt. Der Versatz gestattet also eine Herstellung sämtlicher Leiterstreifen des Kontaktelemnetes bei geringem Streifenabstand materialsparend aus einem Blech.

Ebenso bietet es sich aus Platzgründen an, die Schneidklemmen aus einem Streifenabschnitt zu formen, der im wesentlichen einseitig über den Streifenrand hervorsteht. Denkbar ist jedoch, daß der entgegengesetzte Streifenrand geringfügig überstehende Bereiche aufweist, sofern der Überstand kleiner als der Streifenabstand ist.

Ein Leiterstreifen weist bevorzugt Aussparungen in denjenigen abgewinkelten Bereichen auf, die durch Biegen ausgeformt sind. Diese Ausgestaltung bietet sich z. B. dann an, wenn der Leiterstreifen aus einem einstückigen Rohling gefertigt ist. Neben der Materialeinsparung wird auf diese Weise die Biegsamkeit des Materials verbessert. Das Biegen kann z. B. mit oder nach dem Ausstanzen des Rohlings erfolgen.

Speziell bei Verwendung des Kontaktelements in einem Drehverbinder ist es meist vorteilhaft, wenn die Leiterstreifen in der Streifenebene eine Abwinklung aufweisen. Auf diese Weise kann die Kontaktierung der Rundleiter außerhalb der Windungsebene der Flachbandleitung erfolgen, so daß sich der radiale Durchmesser des Drehverbinders auf den zur Aufnahme der Windungen notwendigen Raum beschränken läßt. Beispielsweise erfolgt die Abwinklung der Leiterstreifen im rechten Winkel. Alternativ ist es denkbar, ein Kontaktelement mit geraden Leiterstreifen zu verwenden und eine entsprechende Abwinklung durch Faltung der Flachbandleitung vorzunehmen.

Zur Anordnung des Kontaktelementes in einem Drehverbinder bietet sich eine Aufnahme an, die in einer äußeren Wandung des Drehverbinders angeordnet ist, etwa der radial äußeren Wandung oder einer axialen Wandung. Sofern die Wandungen keinen hinreichenden Raum zum Einbringen einer derartigen Aufnahme aufweisen, besteht die Möglichkeit, eine Verlängerung eines Gehäuseteils mit einer entsprechende Aufnahme vorzusehen. Denkbar ist, eines oder beide Enden der FBL des Drehverbinders mit einem beschriebenen Kontaktelement zu versehen.

Bevorzugt ist das Kontaktelement in der Aufnahme verrastet. Zu diesem Zweck sind beispielsweise Federarme mit Widerhaken geeignet, zwischen die das Kontaktelement, vorzugsweise mit seinem Trägerteil eingeschoben wird.

Weiterhin wird vorgeschlagen, die Aufnahme mit einer Abdeckung zu verschließen, die das unbeabsichtigte Lösen des Kontaktelementes verhindert. Die Befestigung der Abdeckung am Drehverbinder kann beispielsweise durch Verrastung oder Einschieben in Führungen erfolgen. Auch in Verbindung mit einer Abdeckung ist eine zusätzliche Verrastung des Kontaktelementes in der Aufnahme zweckmäßig, die es während der Montage des Drehverbinders vor dem Aufsetzen der Abdeckung in seiner Position fixiert.

Um Belastungen der Verbindung mit dem Kontaktelement zu vermeiden, ist eine Zugentlastung der FBL zwischen dem Kontaktelement und ihren Windungen von Vorteil. Geeignet ist speziell eine Zugentlastung durch die Abdeckung. Zweckmäßig ist es etwa, wenn die Abdeckung einen Abschnitt der FBL gegen eine Oberfläche eines Gehäuseteils preßt. Zur Verbesserung der Zugentlastung ist die Abdeckung und/oder die Oberfläche des Gehäuseteiles im Bereich der Pressung bevorzugt mit einer aufgerauhten, z. B. gewellten Oberfläche versehen. In gleicher Weise kann die Abdeckung auch die Zugentlastung für die Rundleiter bilden.

Im folgenden Beschreibungsteil wird ein Ausführungsbeispiel der Erfindung anhand der Zeichnung näher erläutert. Sie zeigt:
Fig. 1: Schematischer Querschnitt durch einen Drehverbinder
Fig. 2: Schematischer Querschnitt durch eine alternative Ausgestaltung
Fig. 3: Ansicht eines Leiterstreifens des Kontaktelementes
Fig. 4: Stanzteil für das Kontaktelement
Fig. 5: Draufsicht auf das innere Gehäuseteil eines Drehverbinders
Fig. 6: Schnitt entlang der Linie A - A in Fig. 5

Fig. 1 gibt schematisch den Aufbau eines Drehverbinders wieder. Er besteht aus einem inneren Gehäuseteil (1) und einem äußeren Gehäuseteil (2), die gegeneinander drehbar sind. Der Drehverbinder dient beispielsweise zur Stromversorgung des Airbags im Lenkrad eines Kraftfahrzeuges, wobei der innere Gehäuseteil (1) auf die Lenkachse aufgesetzt ist. Dabei schließt der Drehverbinder die Zündvorrichtung (3) des Airbags an eine Auslöseelektronik (4) an, die ortsfest zur Karosserie angeordnet ist und von der Fahrzeugbatterie bzw. dem Bordnetz des Fahrzeuges gespeist wird. Die Verbindung der Zündvorrichtung (3) und der Auslöseelektronik (4) mit dem Drehverbinder erfolgt über Rundleiter (5, 7), die an Verbindungsstellen (6, 8) an eine Flachbandleitung (10) angeschlossen sind. Die Flachbandleitung (10) verläuft uhrfederartig in Windungen im Zwischenraum (11) der Gehäuseteile (1, 2). Werden letztere in Richtung des Doppelpfeils (9) gegeneinander gedreht, so ändern sich Zahl und Durchmesser der Windungen der FBL (10). Bei hinreichender Länge der FBL (10) ist somit eine durchgehende elektrische Verbindung über eine begrenzte Zahl von Umdrehungen zwischen den Gehäuseteilen (1, 2) sichergestellt.

Fig. 2 zeigt schematisch eine alternative Ausgestaltung des Drehverbinders, bei dem ein erster Abschnitt (12) der FBL (10) entlang der Wandung des äußeren Gehäuseteiles (2) eine entgegengesetzte Wickelrichtung zum zweiten Abschnitt (13) an der Wandung des inneren Gehäuseteiles (1) aufweist. Zwischen beiden Abschnitten (12, 13) befindet sich eine Umkehrstelle (14) der FBL (10). Bei einer relativen Drehung der Gehäuseteile (1, 2) in Richtung des Doppelpfeils (9) wird abhängig von der Drehrichtung einer der Abschnitte (12, 13) abgewickelt, während die FBL (10) vom anderen Abschnitt (13, 12) aufgenommen wird. Zur Steigerung der Funktionssicherheit ist es möglich, einen Führungskörper (15) vorzusehen.

In Fig. 3 ist die Ansicht eines Leiterstreifens (20) des Kontaktelementes dargestellt. Das Kontaktelement wird von mehreren derartigen Leiterstreifen (20) gebildet, die parallel zueinander in ein Trägerteil eingebettet sind. An seinem einen Ende weist der Leiterstreifen (20) eine Fläche (21) auf, die zur Kontaktierung der Ader eines Flachleiterbandleiters geeignet ist, etwa durch Verschweißung oder Löten. Das entgegengesetzte Ende des Leiterstreifens (20) wird von einem Paar von Schneidklemmen (22, 23) gebildet, die zur Kontaktierung eines Rundleiters dienen. Sie sind in einem Abschnitt (24) des Leiterstreifens (20) angeordnet, in dem das Material mehrfach senkrecht zur Ebene des Streifens aufgefaltet ist. In abgewinkelten Bereichen (25, 26) weist der Leiterstreifen Aussparungen (27, 28) auf, die seine Formung erleichtern.

Der Abstand der Schneiden (29) in den Schneidklemmen (22, 23) nimmt von ihrer Basis (30) zu ihrer Öffnung (31) zu. Vorzugsweise bestehen dabei zwei Bereiche mit unterschiedlichem, jeweils in etwa konstantem Schneidenabstand, die durch eine abgeschrägte Stufe (32) voneinander getrennt sind. Auf diese Weise läßt sich der Rundleiter mit der Isolierung im weiteren Bereich zwischen den Schneiden (29) nahe der Öffnung (31) vorfixieren, bevor er mit einem Werkzeug in den engeren Bereich nahe der Basis (30) der Schneidklemmen (29) zur Kontaktierung durch Einschneiden seiner Isolierung eingepreßt wird. Vielfach ist es zweckmäßig, eine Abwinklung (32) in der Ebene des Leiterstreifens (20) vorzusehen, die es ermöglicht, die Schneidklemmen (22, 23) außerhalb der Ebene der Windungen der FBL (10) anzuordnen.

Anhand von Fig. 4, die ein Stanzteil zeigt, das zu den Leiterstreifen (20) eines Kontaktelementes ausformbar ist, soll dessen Fertigung erläutert werden. Zunächst wird das gezeigte Teil aus einem Blech ausgestanzt, dessen Dicke beispielsweise 0,2 - 1 mm beträgt. Nachfolgend wird der strichpunktiert umrandete Bereich (40) des Stanzteils mit einem Kunststoff umspritzt, der das Trägerteil des Kontaktelementes bildet. Nach der Umspritzung sind die einzelnen Leiterstreifen (20) des Kontaktelementes in ihrer Lage zueinander fixiert. Entsprechend wird die Lage beibehalten, wenn der gestrichelt dargestellte Steg (41) entfernt wird, so daß die einzelnen Leiterstreifen (20) gegeneinander isoliert sind. Die endseitigen Abschnitte (24) der Leiterstreifen (20) mit den Schneidklemmen (22, 23) werden entsprechend Fig. 3 für die Aufnahme des Rundleiters gebogen.

Um den Materialbedarf für das Stanzteil zu verringern und eine platzsparende Anordnung der Leiterstreifen (20) im Kontaktelement zu ermöglichen, sind die Abschnitte (24) mit den Schneidklemmen (22,23) an benachbarten Leiterstreifen gegeneinander versetzt angeordnet. Entsprechend sind die Längen benachbarter Leiterstreifen (20) unterschiedlich und ihre Schneidklemmen (22, 23) nach Faltung der Abschnitte (24) treppenartig über-, neben- oder hintereinander versetzt. Da der Überstand der Abschnitte (24) über den seitlichen Rand (42) den Abstand (43) benachbarter Leiterstreifen (20) übersteigt, ist es erforderlich, daß die Abschnitte (24) einseitig über einen Rand (42) der Leiterstreifen (20) hervorstehen.

Bei der in Figur 4 gezeigten Ausgestaltung ist der Versatz der Abschnitte (24) benachbarter Leiterstreifen (20) über die gesamte Breite des Kontaktelementes von konstantem Betrag und Vorzeichen. Alternativ sind jedoch auch andere Ausführungen möglich. Beispielsweise kann einer der mittleren Leiterstreifen (20) die größte Länge aufweisen während die Länge der Leiterstreifen (20) zu beiden Rändern des Kontaktelementes hin abnimmt. Im letzteren Fall ist auch eine zur Längsachse des Kontaktelementes spiegelsymmetrische Anordnung der Abschnitte (24) mit den Schneidklemmen (22, 23) möglich.

In Figur 5 ist die Draufsicht auf das innere Gehäuseteil (1) eines erfindungsgemäßen Drehverbinders dargestellt. Auf seiner Oberseite (50) ist eine Verlängerung (51) angeformt, die zur Aufnahme des Kontaktelementes dient. Die Aufnahme (52) im Inneren der Verlängerung (51) ist mit einer Abdeckung (53) verschlossen. Weiterhin ist das Gehäuseteil (1) mit einem federnden Element (54) versehen, welches ein Spiel zu einem darauf aufgesetztem Bauteil, insbesondere dem Lenkrad eines Kraftfahrzeuges vermeidet. Die Öffnung (55) im Zentrum des Gehäuseteils (1) ist zur Aufnahme einer Lenksäule vorgesehen.

Im Querschnitt in Figur 6 ist das Kontaktelement mit drei Leiterstreifen (20) in seiner Aufnahme (52) erkennbar. Dabei sind zwei Rundleiter (7) mit einem gemeinsamen Mantel (56) zu einer Leitung zusammengefaßt, während der dritte einzeln geführt ist. Aufgrund der platzsparenden Anordnung ist es notwenig, die Rundleiter (7) jeweils in einem Bogen (57) um den ausgestellten Abschnitt (24) des benachbarten Leiterstreifens (20) herumzuführen, bevor er von den Schneidklemmen (22,23) des ihm zugeordneten Leiterstreifens (20) aufgenommen wird.

Auf diese Weise entsteht ein Kontaktelement für die Verbindung einer Flachbandleitung mit Rundleitern, insbesondere für einen Drehverbinder, das sich leicht und preiswert herstellen und sicher kontaktieren läßt.

## Patentansprüche

1. Kontaktelement zur Verbindung einer Flachbandleitung (10) mit Rundleitern (5, 7), wobei das Kontaktelement mehrere gegeneinander isolierte, parallele Leiterstreifen (20) aus leitfähigem Material umfaßt, an deren einem Ende ein Rundleiter (5, 7) anbringbar ist und deren anderes Ende eine Fläche (21) aufweist, an der eine Ader der Flachbandleitung (10) stoffschlüssig fixierbar ist, dadurch gekennzeichnet, daß ein Leiterstreifen (20) mindestens ein Paar von Schneiden (29) aufweist, zwischen die ein Rundleiter (5, 7) unter Klemmung einschiebbar ist.

2. Kontaktelement nach Anspruch 1, dadurch gekennzeichnet, daß die Leiterstreifen (20) einstückige Stanzteile sind.

3. Kontaktelement nach Anspruch 1 oder 2, dadurch gekennzeichnet, daß die Leiterstreifen (20) in einem gemeinsamen Trägerteil fixiert sind.

4. Kontaktelement nach einem der vorhergehenden Ansprüche, dadurch gekennzeichnet, daß die Leiterstreifen (20) vor ihrer Fixierung in einem Trägerteil durch einen Steg (41) verbunden sind.

5. Kontaktelement nach Anspruch 4, dadurch gekennzeichnet, daß der Steg (41) am flachbandleitungsseitigen Ende der Leiterstreifen (20) angeordnet ist.

6. Kontaktelement nach einem der vorhergehenden Ansprüche, dadurch gekennzeichnet, daß die Schneidklemmen (22, 23) benachbarter Leiterstreifen (20) in Längsrichtung der Leiterstreifen (20) gegeneinander versetzt sind.

7. Kontaktelement nach einem der vorhergehenden Ansprüche, dadurch gekennzeichnet, daß die Schneidklemmen (22, 23) von einem Abschnitt (24) des Leiterstreifens (20) geformt sind, der einseitig über dessen Rand (42) hervorsteht.

8. Kontaktelement nach einem der vorhergehenden Ansprüche, dadurch gekennzeichnet, daß ein Leiterstreifen (20) in einem abgewinkelten Bereich (25, 26) eine Aussparung (27, 28) aufweist.

9. Kontaktelement nach einem der vorhergehenden Ansprüche, dadurch gekennzeichnet, daß ein Leiterstreifen (20) eine Abwinklung (32) in seiner Ebene aufweist.

10. Drehverbinder mit zwei gegeneinander drehbaren Gehäuseteilen (1, 2), die durch eine flexible Flachbandleitung (10) verbunden sind, welche in einem Zwischenraum (11) der Gehäuseteile (1, 2) in Windungen verläuft und endseitig an einem Kontaktelement angebracht ist, das eine Ader der Flachbandleitung (10) mit einem Rundleiter (5, 7) verbindet und das in einer Aufnahme im Gehäuseteil (1, 2) angeordnet ist, gekennzeichnet durch ein Kontaktelement nach einem der vorhergehenden Ansprüche.

11. Drehverbinder nach Anspruch 10, dadurch gekennzeichnet, daß ein Kontaktelement in einer Aussparung einer äußeren Wandung oder in Verlängerung (50) eines Gehäuseteiles (1, 2) angeordnet ist.

12. Drehverbinder nach Anspruch 10 oder 11, dadurch gekennzeichnet, daß das Kontaktelement in der Aufnahme verrastet ist.

13. Drehverbinder nach einem der Ansprüche 10 bis 12, dadurch gekennzeichnet, daß die Aufnahme (52) mit einer Abdeckung (53) verschlossen ist.

14. Drehverbinder nach Anspruch 13, dadurch gekennzeichnet, daß die Abdeckung (53) eine Zugentlastung der Flachbandleitung (10) bildet.

15. Drehverbinder nach Anspruch 13 oder 14, dadurch gekennzeichnet, daß die Abdeckung (53) eine Zugentlastung eines Rundleiters (5, 7) bildet.
